# EUROPÄISCHE PATENTSCHRIFT

(11) **EP 1 588 054 B1**
(45) Veröffentlichungstag und Bekanntmachung des Hinweises auf die Patenterteilung: **30.03.2011**
(21) Anmeldenummer: 04702662.0
(22) Anmeldetag: 16.01.2004
(51) Int. Cl.: F04C 29/00, F04C 29/12

(54) **PUMPE**
PUMP
POMPE

(30) Priorität: 17.01.2003 DE 10301622
(43) Veröffentlichungstag der Anmeldung: 26.10.2005
(73) Patentinhaber: ixetic Hückeswagen GmbH, 42499 Hückeswagen (DE)
(72) Erfinder: BUSS, Andreas, 48599 Gronau (DE); SCHULER, Friedrich, 58332 Schwelm (DE)
(86) Internationale Anmeldenummer: PCT/EP2004/000277
(87) Internationale Veröffentlichungsnummer: WO 2004/065795

(56) Entgegenhaltungen:
- DE-A- 3 105 665
- DE-A- 10 147 325
- US-A- 4 360 326

## Beschreibung

Die Erfindung betrifft eine Pumpe, insbesondere eine Vakuumpumpe für Kraftfahrzeuge, mit einem Pumpenflansch und einem Pumpengehäuse, wobei das Pumpengehäuse ein topfförmiges Blechgehäuse sein kann, mit einem Ansaugstutzen, der mit einem in einem Pumpenraum ausgebildeten Saugraum in Verbindung steht und ein Rückschlagventil aufweist, das den Durchtritt eines Druckmittels durch den Ansaugstutzen in einer Strömungsrichtung verhindert.

Derartige Pumpen sind zum Beispiel aus der DE 31 05 665 bekannt, die als nächstliegender Stand der Technik angesehen wird. Sie besitzen meist ein Druckgussgehäuse, bei welchem durch die seitliche Lage des Ansaugstutzens ein aufwendiges Gusswerkzeug mit Schieber für Pumpenflansch bzw. Pumpengehäuse erforderlich ist. Bei diesen Pumpen ist die Aufnahme des Ansaugstutzens seitlich angegossen. Die Nachteile derartiger Vakuumpumpen bestehen darin, dass die Pumpengehäuse relativ teuer sind und die Ansaugstutzenlage den Einbaubedingungen angepasst werden muss, sodass dadurch keine Standardisierung des Pumpengehäuses möglich ist.

Weiterhin sind Pumpen mit standardisierten Pumpengehäusen (z. B. tiefgezogenen Blechgehäusen) bekannt, weshalb die Aufnahme des Ansaugstutzens nicht im Pumpengehäuse, sondern seitlich im Pumpenflansch angeordnet ist. Derartige Pumpen weisen als Nachteile eine große axiale Bauhöhe des Pumpenflansches und somit der Pumpe auf, wobei die Stutzenlage in axialer Richtung unflexibel ist.

Es ist Aufgabe der Erfindung, eine Pumpe zu schaffen, welche diese Nachteile nicht aufweist.

Die Aufgabe wird gelöst durch eine Pumpe, insbesondere Vakuumpumpe für Kraftfahrzeuge, mit einem Pumpenflansch und mit einem Pumpengehäuse, wobei das Pumpengehäuse ein topfförmiges Blechgehäuse sein kann, mit einem Ansaugstutzen, der mit einem in einem Pumpenraum ausgebildeten Saugraum in Verbindung steht und ein Rückschagventil aufweist, das den Durchtritt eines Druckmittels durch den Ansaugstutzen in einer Strömungsrichtung verhindert, wobei der Ansaugstutzen einen Stutzenanschluss und einen Stutzenflansch aufweist und als separates Bauteil mittels einer Flanschverbindung am Pumpengehäuse und / oder Pumpenflansch angeordnet ist und die Längsachse des Stutzenanschlusses unterschiedliche Winkel - und / oder Höhenlagen in Bezug auf die Längsachse des Stutzenflansches aufweisen kann.

Eine erfindungsgemäße Pumpe zeichnet sich dadurch aus, dass das Rückschlagventil im Stutzenflansch angeordnet ist. Bei einer weiteren erfindungsgemäßen Pumpe kann das Rückschlagventil im Stutzenanschluss angeordnet sein.

Bevorzugt wird eine Pumpe, bei welcher der Ansaugstutzen über einen Verbindungskanal mit dem Pumpenraum in Verbindung steht. Erfindungsgemäß ist der Verbindungskanal in der Trennebene zwischen Pumpenflansch und Pumpengehäuse angeordnet. Weiterhin wird eine Pumpe bevorzugt, bei welcher der Verbindungskanal durch eine Vertiefung gebildet wird, die im Pumpenflansch und / oder Pumpengehäuse angeordnet sein kann. Erfindungsgemäß weist das Pumpengehäuse einer Pumpe an einem Ende des Verbindungskanals eine Aussparung auf, die als Verbindung zwischen Ansaugstutzen und Verbindungskanal dient.

Bevorzugt wird auch eine Pumpe, bei welcher der Stutzenanschluss des Ansaugstutzens gerade oder abgewinkelt gegenüber dem Stutzenflansch angeordnet sein kann.

Eine erfindungsgemäße Pumpe zeichnet sich dadurch aus, dass eine Dichtung zwischen Pumpengehäuse und Pumpenflansch um den Verbindungskanal herumgeführt ist. Eine weitere erfindungsgemäße Pumpe zeichnet sich dadurch aus, dass der Stutzenflansch auf dem Pumpengehäuse aufliegt und durch das Pumpengehäuse hindurch mit dem Pumpenflansch verbunden ist, beispielsweise durch Schrauben oder Nieten. Weiterhin wird eine Pumpe bevorzugt, bei welcher der Stutzenflansch auf dem Pumpengehäuse aufliegt und durch Pressen oder Kleben oder Verstemmen auf dem Pumpengehäuse fixiert ist.

Auch wird eine Pumpe bevorzugt, bei welcher die Längsachse des Stutzenflansches parallel zur Längsachse des Rotors verläuft.

Die Erfindung wird nun anhand der Figuren beschrieben:
Figur 1 zeigt in einer Explosionszeichung die wesentlichen Einzelteile der Pumpe.

In Figur 2 ist ein Querschnitt durch einen Teil der Pumpe und den Ansaugstutzen im Bereich der Ansaugstutzenbefestigung dargestellt.

In Figur 1 ist ein Ansaugstutzen 1 dargestellt, welcher im wesentlichen einen Stutzenanschluss 12 und einen Stutzenflansch 14 aufweist. Der Stutzenflansch 14 enthält zwei Befestigungschrauben 16, mit welchen der Stutzenflansch durch das Pumpengehäuse 2 hindurch mit dem Pumpenflansch 3 verbunden werden kann. Die Befestigungsschrauben 16 werden dabei durch Durchgangsöffnungen 18 des Pumpengehäuses 2 in Gewinde 20 im Pumpenflansch 3 geführt. Das Pumpengehäuse 2 kann in dieser Darstellung aus einem tiefgezogenen Blechdeckel hergestellt sein. Der Pumpenflansch 3 wird vorzugsweise als druckgegossenes Aluminiumteil hergestellt. Weitere wesentliche Bauteile der Vakuumpumpe sind der Rotor 10, welcher in einem Schlitz 22 einen Monoflügel 9 mit aufgesetzten Dichtkappen 24 führen kann. Durch eine Lageröffnung 26 im Pumpenflansch 3 wird der Rotor 10 exzentrisch zum Pumpengehäuse 2 geführt, wobei das Pumpengehäuse 2 die Laufbahn für den Flügel 9 bzw. die Dichtkappen 24 darstellt. Die Funktion einer derartigen Monoflügelzellenpumpe ist bekannt und soll deswegen hier nicht weiter erläutert werden. Für die Erfindung wesentlich ist der Aufbau und die Anordnung des Ansaugstutzens 1 an der Vakuumpumpe.

Der Ansaugstutzen 1 enthält, wie vorab schon erwähnt, einen Stutzenanschluss 12 und einen Stutzenflansch 14. Über den Stutzenanschluss 12 wird aus einem im Kraftfahrzeug befindlichen Bremskraftverstärker Luft evakuiert. Dabei erfordern unterschiedliche Einbaubedingungen in unterschiedlichen Kraftfahrzeugen, dass die Position des Stutzenanschlusses 12 in Relation zur Pumpe von Fall zu Fall unterschiedlich angeordnet sein kann. Daher wäre ein fest in das Pumpengehäuse 2 integrierter Stutzenanschluss z. B. aufgrund des komplexen Blechdeckelwerkzeuges von Nachteil. Daher wird hier die erfindungsgemäße Flanschausführung gewählt. Das von der Vakuumpumpe angesaugte Druckmittel wird durch eine Öffnung 8 im Pumpengehäuse 2 in einen Verbindungskanal 4 im Pumpenflansch 3 geleitet, wobei der Verbindungskanal 4 sich bis in den Pumpenraum 7 hinein erstreckt und somit den Ansaugraum der Pumpe mit dem Ansaugstutzen 1 verbindet. Der Verbindungskanal 4 kann hier vorzugsweise durch eine Vertiefung im Pumpenflansch 3 dargestellt werden, da der Verbindungskanal in der Trennebene zwischen dem Pumpenflansch 3 und dem Pumpengehäuse 2 liegt. Die den Verbindungskanal 4 bildende Vertiefung benötigt keinen Hinterschnitt, so dass sie kostengünstig hergestellt werden kann. In einem Gussteil braucht sie keinen Schieber und kann vorgegossen werden, in einem Tiefziehteil kann sie geprägt werden. Das wäre der Fall, wenn z. B. alternativ der Verbindungskanal 4 in den Blechdeckel 2 eingebracht würde. Der Stutzenanschluss 12 des Ansaugstutzens 1 kann gerade oder abgewinkelt sein. Durch Variation der Höhe, des Winkels oder der Lage des Stutzenanschlusses 12 gegenüber dem Stutzenflansch 14 ist eine hohe Flexibilität gewährleistet.

In den Ansaugstutzen 1 kann ein Ansaugventil 6 integriert sein, welches später noch in Figur 2 genauer beschrieben wird. Eine Dichtung 5 zwischen dem Pumpengehäuse 2 und dem Pumpenflansch 3 wird um den Ansaugkanal 4 herumgeführt. Nach seiner Befestigung liegt der Ansaugstutzen 1 auf dem Pumpengehäuse 2 auf und wird durch das Pumpengehäuse 2 hindurch mit dem Pumpenflansch 3 verbunden, beispielsweise durch Schrauben oder Nieten. Dadurch kann die Zahl der übrigen Befestigungselemente, z. B. der Schrauben 28, zwischen Pumpenflansch 3 und Pumpengehäuse 2 reduziert werden. Alternative Fügemöglichkeiten des Ansaugstutzens 1 wären Pressen oder Kleben oder Verstemmen auf dem Gehäusedeckel 2 oder durch den Gehäusedeckel 2 hindurch bis in den Pumpenflansch 3.

In Figur 2 ist der erfindungsgemäße Ansaugstutzen 1 und ein Teil des Pumpengehäuses 2 im Schnitt dargestellt. Der Ansaugstutzen 1 weist zum einen den Stutzenanschluss 12 auf, dessen Längsachse 30 gegenüber dem Stutzenflansch 14 und dessen Längsachse 32 um 90° angewinkelt ist. Es sind aber je nach Einbaubedingungen im Kraftfahrzeug auch alle anderen Winkelpositionen der beiden Längsachsen 30 und 32 zueinander vorstellbar. Der Stutzenflansch 14 wird mittels einer O-Ringdichtung 36 gegenüber dem Pumpengehäuse 2 abgedichtet, welche in einem Führungsring 34, der in den Stutzenflansch eingeclipst oder verpreßt wird, geführt wird. Das Pumpengehäuse 2 wiederum liegt dichtend auf dem Pumpenflansch 3 auf, wobei eine Dichtung 5 zwischen Pumpengehäuse 2 und dem Pumpenflansch 3 die notwendige Abdichtung herstellt. Im Pumpenflansch 3 ist ein Verbindungskanal 4 dargestellt, welcher den Ansaugstutzen 1 mit dem Pumpeninnenraum 7 und dem sich darin bildenden Saugraum verbindet. Der Ansaugstutzen 1 enthält weiterhin ein Rückschlagventil 6, welches eine Ventilmembran 40 aufweist, welche auf einem zentralen Bolzen 42 geführt wird. Die Ventilmembran 40 liegt auf einem Dichtsitz 44 und darin befindlichen, hier nicht dargestellten Durchgangsöffnungen auf, wenn der Druck im Verbindungskanal 4 und im Pumpenraum 7 größer ist als der Unterdruck im Bremskraftverstärker, der im Stutzenanschluss 12 wirksam ist. Dadurch wird die Membran, z. B. beim Pumpenstillstand, gegen den Dichtsitz 44 gepresst, und der Bremskraftverstärker kann sein Vakuum nicht verlieren. Im Betrieb der Pumpe wird im Pumpenraum 7 ein Unterdruck erzeugt, welcher über den Verbindungskanal 4 die Rückschlagventilmembran 40 vom Sitz 44 abhebt und dadurch Vakuum über den Stutzenanschluss 12 auch im Bremskraftverstärker erzeugt. Der im Stutzenflansch 14 des Saugstutzens 1 angeordnete Leitungsraum 48 wird durch einen Deckel 46 abgeschlossen, der hier z. B. gasdicht eingepresst werden kann. Der Stutzenanschluss 12 weist ferner eine umlaufende Erhöhung 38 auf, welche das Abdichten des Stutzenanschlusses 12 gegenüber einem aufgeschobenen Saugschlauch gewährleistet.

Die erfindungsgemäße Ausführung des Ansaugstutzens 1 und der damit ausgerüsteten Vakuumpumpe zeigt den Vorteil einer kompaktbauenden Unterdruckpumpe mit platzsparender Anordnung von Ansaugstutzen und Ansaugkanal. Die Ansaugstutzenkonstruktion stellt ein flexibles Konzept dar durch unterschiedliche Ansaugstutzengestaltungen, welche bei einer Vakuumpumpe mit einem standardisierten Pumpengehäuse einsetzbar sind. Durch diese Anordnung des Ansaugstutzens wird eine geringe axiale Bauhöhe der Pumpe und eine kostengünstige Herstellung ermöglicht.

## Patentansprüche

1. Pumpe, insbesondere Vakuumpumpe für Kraftfahrzeuge, mit einem Pumpenflansch (3) und einem Pumpengehäuse (2), wobei das Pumpengehäuse (2) ein topfförmiges Blechgehäuse sein kann, mit einem Ansaugstutzen (1), der mit einem in einem Pumpenraum (7) ausgebildeten Saugraum in Verbindung steht und ein Rückschlagventil (6) aufweist, das den Durchtritt eines Druckmittels durch den Ansaugstutzen (1) in einer Strömungsrichtung verhindert, **dadurch gekennzeichnet, dass** der Ansaugstutzen (1) einen Stutzenanschluss (12) und einen Stutzenflansch (14) aufweist und als separates Bauteil mittels einer Flanschverbindung am Pumpengehäuse (2) und / oder Pumpenflansch (3) angeordnet ist und die Längsachse des Stutzenanschlusses (12) unterschiedliche Winkel - und / oder Höhenlagen in Bezug auf die Längsachse des Stutzenflansches (14) aufweisen kann.

2. Pumpe nach Anspruch 1, **dadurch gekennzeichnet, dass** das Rückschlagventil (6) im Stutzenflansch (14) angeordnet ist.

3. Pumpe nach Anspruch 1, **dadurch gekennzeichnet, dass** das Rückschlagventil (6) im Stutzenanschluss (12) angeordnet ist.

4. Pumpe nach einem der vorhergehenden Ansprüche, **dadurch gekennzeichnet, dass** der Ansaugstutzen (1) über einen Verbindungskanal (4) mit dem Pumpenraum (7) in Verbindung steht.

5. Pumpe nach Anspruch 4, **dadurch gekennzeichnet, dass** der Verbindungskanal (4) in der Trennebene zwischen Pumpenflansch (3) und Pumpengehäuse (2) angeordnet ist.

6. Pumpe nach Anspruch 5, **dadurch gekennzeichnet, dass** der Verbindungskanal (4) durch eine Vertiefung gebildet wird, die im Pumpenflansch (3) und / oder Pumpengehäuse (2) angeordnet sein kann.

7. Pumpe nach einem der vorhergehenden Ansprüche, **dadurch gekennzeichnet, dass** das Pumpengehäuse (2) an einem Ende des Verbindungskanals (4) eine Aussparung (8) aufweist, die als Verbindung zwischen Ansaugstutzen (1) und Verbindungskanal (4) dient.

8. Pumpe nach einem der vorhergehenden Ansprüche **dadurch gekennzeichnet, dass** der Stutzenanschluss (12) des Ansaugstutzens (1) gerade oder abgewinkelt gegenüber dem Stutzenflansch (14) angeordnet sein kann.

9. Pumpe nach einem der vorhergehenden Ansprüche, **dadurch gekennzeichnet, dass** eine Dichtung (5) zwischen Pumpengehäuse (2) und Pumpenflansch (3) um den Verbindungskanal (4) herumgeführt ist.

10. Pumpe nach einem der vorhergehenden Ansprüche, **dadurch gekennzeichnet, dass** der Stutzenflansch (14) auf dem Pumpengehäuse (2) aufliegt und durch das Pumpengehäuse (2) hindurch mit dem Pumpenflansch (3) verbunden ist, beispielsweise durch Schrauben (16) oder Nieten.

11. Pumpe nach einem der vorhergehenden Ansprüche, **dadurch gekennzeichnet, dass** der Stutzenflansch (14) auf dem Pumpengehäuse (2) aufliegt und durch Pressen oder Kleben oder Verstemmen mit dem Pumpengehäuse (2) fixiert ist.

12. Pumpe nach einem der vorhergehenden Ansprüche, **dadurch gekennzeichnet, dass** die Längsachse des Stutzenflansches (14) parallel zur Längsachse des Rotors (10) verläuft.

## Claims

1. Pump, more particularly a vacuum pump for motor vehicles, having a pump flange (3) and a pump housing (2) wherein the pump housing (2) can be a pot-shaped sheet metal housing, with a suction intake pipe (1) which is connected to a suction chamber formed in a pump chamber (7) and has a non-return valve (6) which prevents the passage of the pressurised medium through the suction intake pipe (1) in one flow direction, **characterised in that** the suction intake pipe (1) has a pipe connector (12) and a pipe flange (14) and is mounted as a separate component part by means of a flange connection on the pump housing (2) and/or pump flange (3) and the longitudinal axis of the pipe connector (12) can have a different angle - and/or vertical position in relation to the longitudinal axis of the pipe flange (14).

2. Pump according to claim 1 **characterised in that** the non-return valve (6) is arranged in the pipe flange (14).

3. Pump according to claim 1 **characterised in that** the non-return valve (6) is mounted in the pipe connector (12).

4. Pump according to one of the preceding claims **characterised in that** the suction intake pipe (1) is connected to the pump chamber (7) by a connecting duct (4).

5. Pump according to claim 4 **characterised in that** the connecting duct (4) is mounted in the dividing plane between the pump flange (3) and the pump housing (2).

6. Pump according to claim 5 **characterised in that** the connecting duct (4) is formed by an indentation which can be arranged in the pump flange (3) and/or pump housing (2).

7. Pump according to one of the preceding claims **characterised in that** the pump housing (2) has at one end of the connecting duct (4) a recess (8) which serves as a connection between the suction intake pipe (1) and the connecting duct (4).

8. Pump according to one of the preceding claims **characterised in that** the pipe connector (12) of the suction intake pipe (1) can be mounted straight or angled relative to the pipe flange (14).

9. Pump according to one of the preceding claims **characterised in that** a seal (5) between the pump housing (2) and the pump flange (3) is guided around the connecting duct (4).

10. Pump according to one of the preceding claims **characterised in that** the pipe flange (14) rests on the pump housing (2) and is connected through the pump housing (2) to the pump flange (3) by way of example by screws (16) or rivets.

11. Pump according to one of the preceding claims **characterised in that** the pipe flange (14) rests on the pump housing (2) and is fixed to the pump housing by press-fit or adhesive or caulking.

12. Pump according to one of the preceding claims **characterised in that** the longitudinal axis of the pipe flange (14) runs parallel to the longitudinal axis of the rotor (10).

## Revendications

1. Pompe, en particulier pompe à vide pour véhicules automobiles, dotée d'une bride de pompe (3) et d'un carter de pompe (2), le carter de pompe (2) pouvant être un carter en tôle en forme de pot, d'une tubulure d'aspiration (1) reliée à un espace d'aspiration conçu dans une chambre de pompe (7) et comprenant un clapet anti-retour (6) empêchant un fluide sous pression de traverser la tubulure d'aspiration (1) dans une direction d'écoulement, **caractérisée en ce que** la tubulure d'aspiration (1) comprend un raccord de tubulure (12) et une bride de tubulure (14) et est disposée en tant que composant séparé au moyen d'un raccord à bride sur le carter de pompe (2) et/ou la bride de pompe (3) et l'axe longitudinal du raccord de tubulure (12) peut comprendre différentes positions angulaires et/ou de hauteur par rapport à l'axe longitudinal de la bride de tubulure (14).

2. Pompe selon la revendication 1, **caractérisée en ce que** le clapet anti-retour (6) est disposé dans la bride de tubulure (14).

3. Pompe selon la revendication 1, **caractérisée en ce que** le clapet anti-retour (6) est disposé dans le raccord de tubulure (12).

4. Pompe selon l'une quelconque des revendications précédentes, **caractérisée en ce que** la tubulure d'aspiration (1) est reliée par un canal de raccordement (4) à la chambre de pompe (7).

5. Pompe selon la revendication 4, **caractérisée en ce que** le canal de raccordement (4) est disposé dans le plan de séparation entre la bride de pompe (3) et le carter de pompe (2).

6. Pompe selon la revendication 5, **caractérisée en ce que** le canal de raccordement (4) est formé par un creux pouvant être disposé dans la bride de pompe (3) et/ou le carter de pompe (2).

7. Pompe selon l'une quelconque des revendications précédentes, **caractérisée en ce que** le carter de pompe (2) comprend sur une extrémité du canal de raccordement (4) un évidement (8) servant de raccordement entre la tubulure d'aspiration (1) et le canal de raccordement (4).

8. Pompe selon l'une quelconque des revendications précédentes, **caractérisée en ce que** le raccord de tubulure (12) de la tubulure d'aspiration (1) peut être disposé de façon rectiligne ou coudée par rapport à la bride de tubulure (14).

9. Pompe selon l'une quelconque des revendications précédentes, **caractérisée en ce qu'**un joint (5) entre le carter de pompe (2) et la bride de pompe (3) est guidé autour du canal de raccordement (4).

10. Pompe selon l'une quelconque des revendications précédentes, **caractérisée en ce que** la bride de tubulure (14) repose sur le carter de pompe (2) et est reliée à travers le carter de pompe (2) à la bride de pompe (3), par exemple par des vis (16) ou des rivets.

11. Pompe selon l'une quelconque des revendications précédentes, **caractérisée en ce que** la bride de tubulure (14) repose sur le carter de pompe et est fixée par pression ou collage ou matage au carter de pompe (2).

12. Pompe selon l'une quelconque des revendications précédentes, **caractérisée en ce que** l'axe longitudinal de la bride de tubulure (14) s'étend parallèlement à l'axe longitudinal du rotor (10).
